# EUROPÄISCHE PATENTSCHRIFT

(11) **EP 2 352 951 B1**
(45) Veröffentlichungstag und Bekanntmachung des Hinweises auf die Patenterteilung: **09.10.2013**
(21) Anmeldenummer: 09736800.5
(22) Anmeldetag: 25.08.2009
(51) Int. Cl.: F23Q 25/00

(54) **LUFT-DRUCKSTOSS-KERZEN UND DOCHTFLAMMENLÖSCHER**
CANDLE AND WICK EXTINGUISHER USING THE EFFECT OF AIR PRESSURE
EXTINCTEUR DE BOUGIES ET DE FLAMMES DE MÈCHE À CHOC DE LA PRESSION D'AIR

(30) Priorität: 26.08.2008 DE 202008011350 U
(43) Veröffentlichungstag der Anmeldung: 10.08.2011
(73) Patentinhaber: Marke, Wilhelm, 88138 Sigmarszell (DE)
(72) Erfinder: Marke, Wilhelm, 88138 Sigmarszell (DE)
(86) Internationale Anmeldenummer: PCT/DE2009/001197
(87) Internationale Veröffentlichungsnummer: WO 2010/022711

(56) Entgegenhaltungen:
- DE-A1- 3 906 148
- US-A- 225 350
- US-A- 3 870 105
- US-A- 5 344 309

## Beschreibung

### Gebiet der Erfindung

Die Erfindung betrifft einen Luft-Druckstoß-Kerzen- und Dochtflammenlöscher.

### Stand der Technik

Kerzen und andere Dochtflammen werden im Allgemeinen durch Ausblasen gelöscht.

Bekannt sind Auslöscher; die aus einer Glocke bestehen und die Flamme ersticken oder Wachsformlinge, die die Kerze zum Erlöschen bringen.

Auch sind Deckel bekannt, die vorzugsweise über Teelichthalter gelegt werden, um die Flamme zu ersticken.

Die Schwächen vorgenannter Methoden sind:
Das Ausblasen mit dem Mund hat Grenzen durch Entfernungen und dadurch notwendige ungünstige Körperhaltungen und Aufstellung der Kerzen oder Öllampen.

Die Glocken eignen sich nicht für Teelichter
Die Abdeckteller eignen sich nur für Teelichter in Behältern und auch nur begrenzt wegen der Vielfalt der Behältnisse.

Die Wachsformlinge sind in der Handhabung zeitraubend, nicht zeitgemäß und nicht für alle Einsatzbereiche geeignet (ungünstige Aufstellung der Kerzen).

Alle diese Systeme haben einen Nachteil gemeinsam: sie berücksichtigen nicht, dass durch die neuen Stabfeuerzeuge (auch mit flexiblem Stab) Kerzenstandorte möglich geworden sind, die mit gebräuchlichen Anzündern nicht oder schlecht erreichbar sind.

Die US-A-225350 zeigt einen Kerzenlöscher, umfassend einen länglichen Grundkörper mit integriertem Zylinder, in welchem ein Luftdruckstoß mit einem Kolben oder einer Kolbeneinheit erzeugt wird, wobei der Kolben mit einem Betätigungshebel gespannt und ausgelöst wird.
Die US-A-3870105 zeigt einen Flammenlöscher, beispielsweise zum Löschen von Kerzenflammen, mit einem zylindrischen Behälter in Form einer Spritze, in welchem ein Feuerlöschmedium, beispielsweise ein Feuerlöschpulver enthalten ist. Durch betätigen eines Kolbens kann das Feuerlöschpulver aus dem Behälter auf die Flamme geblasen werden.
Die US-A-5344309 offenbart einen kombinierten Kerzenanzünder und Kerzenlöscher, wobei der Kerzenlöscher einen Gaszylinder zum Löschen der Kerzenflamme umfasst. Die DE 3906148 A1 beschreibt einen Kerzenlöscher, der mit Stickstoffgas arbeitet, das sich in einer Gaspatrone befindet.

### Offenbarung der Erfindung

Es ist die Aufgabe der Erfindung, eine Vorrichtung zum Löschen von Kerzen oder Dochtflammen anzugeben, die ein einfaches und sicheres Löschen von Dochtflammen erlaubt.

Diese Aufgabe wird erfindungsgemäß durch eine Vorrichtung mit den Merkmalen des Anspruchs 1 gelöst.

Bevorzugte Ausgestaltungen und weitere vorteilhafte Merkmale der Erfindung sind in den abhängigen Ansprüchen angegeben, auf deren Inhalt an dieser Stelle verwiesen wird.

Mit der Erfindung des Luft-Druckstoß-Kerzen- und Dochtflammenlöschers wird es möglich, alle die vorgenannten Nachteile zu vermeiden und die Kerzen und andere Dochtflammen an allen Standorten mit einer Fingerbewegung zu löschen, wobei Wachsspritzer wegen des schnellen Druckstoßes vermieden werden, weil das Wachs zu dickflüssig ist.

### Kurze Beschreibung der Zeichnungen

Ausführungsbeispiele der Erfindung, im weiteren Kerzenlöscher genannt, werden in den Figuren 1 bis 4 erläutert

Sie zeigen
- Figur 1: den Kerzenlöscher mit innen liegendem Rückholer und innen liegenden Federn
- Figur 2: den Kerzenlöscher mit außen liegendem Rückholer und außen liegender Rückholfeder
- Figur 3: den Kerzenlöscher mit außen liegendem Rückholer und separater Rückholfeder
- Figur 4: den Kerzenlöscher in einer anderen Ausgestaltung mit im Gehäuse integriertem Abzug

### Beschreibung von bevorzugten Ausführungsbeispielen der Erfindung

### Figur 1

zeigt den Kerzenlöscher bestehend aus einem länglich ergonomisch geformten Handstück -1- mit einem integrierten Zylinder -16-, in dem ein Luftdruckstoß mittels eines Kolbens -2- auch mit Kolbenring -3-, -303-, erzeugt wird. Der Kolben -2- ist im Zylinder -16- beweglich angeordnet und umfasst eine Kolbenstange -8-, die im Handstück -1- geführt ist.

Der Zylinder -16- mündet an einer Seite in eine vorzugsweise konische Düse, die auch als Ringdüse -4- oder Siebdüse -20- ausgebildet sein kann.
In der Ausgangsposition befindet sich der Kolben -2- am vorderen, der Düse zugewandten Ende des Zylinders -16-. Der Kolben -2- wird mittels eines am Kolben -2-fest angeordneten , axial magnetisierten Haftmagneten -5- und eines Eisenrückholers - 6- gegen eine Feder -10- gespannt. Die Feder -10- sitzt auf einem Führungsdorn. Der Eisenrückholer -6- wird durch einen Betätigungshebel -11- zurückgezogen. Der Magnet -5- haftet am Eisenrückholer -6-, der den Magneten -5- und den damit verbundenen Kolben -2- mitnimmt Der Eisenrückholer 6 kann auch aus einem Ring 17 bestehen, der auf einem nicht magnetischen Formteil aufgesetzt ist.

Während des Spannens des Kolbens -2- wird dieser zusammen mit der Kolbenstange - 8- nach rechts in Richtung des Griffteils des Handstücks -1- bewegt. Im Griffteil des Handstücks -1- ist ein einstellbarer Anschlag -9- angeordnet, an welchem die Kolbenstange -8- anschlägt. Dadurch wird der Magnet -5- schlagartig vom Eisenrückholer -6- gelöst und von der Feder -7- nach vom geschleudert. Die im Zylinder -16- befindliche Luft wird durch den Kolben -2- schlagartig komprimiert, wodurch ein Druckstoß an der Düse -14- austritt. Der Eisenrückholer -6- wird durch eine weitere Feder -7- automatisch wieder nach vorne in seine Ausgangsstellung gedrückt und legt sich wieder am Magneten -5- an, so dass der Vorgang wiederholbar ist. Die Vorrichtung arbeitet daher mit einer Repetierfunktion.

Der Betätigungshebel -11-, läuft in einem Schlitz -12- im Zylinder und wird wie bei einer Pistole bedient.

Mittels des verstellbaren Anschlages -9- ist es möglich, den Auslösezeitpunkt und damit die Leistung des Kerzenlöschers auf die individuellen Erfordernisse einzustellen.

Durch eine Abwinklung der Düse -14- ist ein komfortables Handling bei Teelichten möglich. Die Verwendungsmöglichkeiten werden auch durch aufsetzbare Verlängerungen -15- gerade abgewinkelt, gebogen oder flexibel, vervollständigt.

Ein Gummiring -13- und/oder eine Feder -19-, -319- dämpfen den Kolben -2- in der Endstellung beim Anschlag. Die Feder -19- sorgt auch dafür, dass der Kolben -2- leicht zurückgeschoben wird, so dass der Magnet früher am Rückholer sitzt, was zu einer Wegverkürzung des Betätigungshebels führt.

Die optionale Ringdüse -4- oder Siebdüse -20- komprimiert die ausströmende Luft und erhöht die Leistung und die Treffsicherheit durch den dadurch möglichen größeren Durchmesser der Düse.

### Figur 2

Bei dieser Ausführung wird ein diametral gepolter Magnet -101- eingesetzt und mittels eines Eisenringschiebers -102-, der außen über das Rohr gleitet, im Inneren des Rohres in Axialrichtung bewegt.
Am Ringschieber befindet sich der Betätigungshebel -103-.
Die Rückholfeder -104- wirkt direkt außen über das Kolbenrohr.
Die Axialführung wird durch ein Nut- und Federsystem erreicht -105-.
Der Ringschieber -102- und die Rückholfeder -104- können unter einer Abdeckung arbeiten -106-.

### Figur 3

Bei dieser Ausführung wirkt die Rückholfeder -201- separat, wobei der Stössel -202-am Ringschieber -102- befestigt ist.

### Figur 4

Es ist eine gegenüber Figur 1 abgewandelte Ausgestaltung der Erfindung gezeigt. Mit Bezug auf Figur 1 sind gleiche Bauteile oder Bauteile mit gleicher Funktion mit denselben Bezugszeichen bezeichnet, soweit nicht anders angegeben. Zu jedem Bezugszeichen ist im Vergleich zu Figur 1 die Zahl 300 addiert.

Bei dieser Version ist der Betätigungsmechanismus in das Handstück -301- (Gehäuse) integriert. Der Abzieher ist als Fingeröffnung -311- im Gehäuse -301- ausgebildet. Durch Zurückziehen des Abziehers -311- mit dem Finger wird der Eisenrückholer - 306- bewegt. Der Magnet -305- wird von Eisenrückholer -306- mitgenomen. Dadurch wird die Kolbeneinheit 308 bestehend aus der Kolbenstange 302, dem Kolbenring 303, dem Magneten 305, dem Dämpfungsring 350, gegen die Feder -307- gespannt. Dabei stößt ein an der Kolbenstange 302 angeordneter Auslösenocken -351- gegen ein Schott -352-, das fest im Handstück 301 angeordnet ist. Der Auskösenocken wird beispielsweise durch Abflachungen an der Kolbenstange 302 gebildet Dadurch wird der Magnet -305- schlagartig vom Eisenrückholer -306- abgelöst und lässt die Kolbeneinheit 308 durch die Kraft der Feder -310- in einem Zylinder -316- nach vom schießen. Die Luft im Zylinder -316- wird komprimiert und erzeugt dadurch einen Luftdruckstoß, der aus der Düse 314 austritt. Die Dampfungsfeder 319 ist konische ausgebildet, so dass sie sich bis auf eine Drahtstärke zusammendrücken lässt. Das hat eine Wegverlängerung der Kolbeneinheit 308 zur Folge und erhöht die Druckleistung.

Die Düse -314- kann durch axiales Drehen stufenlos im Winkel verstellt werden -314-. Der Anschlag -353- verhindert ein zu weites Zurückziehen des Abziehers -311- nach dem Auslösen.

### Liste der Bezugszeichen

- 1, 301: Handstück
- 2, 302: Kolbenstange
- 3, 303: Kolbenring
- 4, 314: Ringdüse
- 5, 305: Magnet
- 6, 306: Eisenrückholer
- 7, 307: Feder
- 8, 308: Kolbeneinheit
- 10, 310: Feder (hinten)
- 11, 311: Betätigungshebel
- 12: Schlitz
- 13: Gummiring
- 14, 314: Düse
- 15: Verlängerung
- 16, 316: Zylinder
- 19, 319: Feder

- 350: Dämpfungsring
- 351: Auslösenocken
- 352: Schott
- 353: Anschlag
- 454: Abflachung

## Patentansprüche

1. Kerzenlöscher,
auf weisend
einen länglichen Grundkörper (1, 310) mit integriertem Zylinder (16, 316), in dem ein Luftdruckstoß mit einem Kolben (2) oder einer Kolbeneinheit (308) erzeugt wird, wobei der Kolben mit einem Betätigungshebel (11, 311) gespannt und ausgelöst wird **dadurch gekennzeichnet**
**dass** der Kolben (2) mittels eines Magneten (5, 305) mit einem Eisenrückholer (6, 306) an dem ein Betätigungshebel (11, 311) angebracht ist, gegen eine Feder (7, 307) gespannt wird und an einem Anschlag (9, 351) schlagartig vom Magneten gelöst und in die Gegenrichtung geschleudert wird.

2. Kerzenlöscher nach Anspruch 1,
**dadurch gekennzeichnet**
**dass** der Zylinder (316) aus einem separaten Rohr besteht, welches in den Grundkörper 310) eingelegt ist.

3. Kerzenlöscher nach einem der vorhergehenden Ansprüche
**dadurch gekennzeichnet,**
**dass** statt des Kolbens (2) oder der Kolbeneinheit (308) ein Gummi oder Kunststofformteil, auch mit Abdichtung gegen die Zylinderwand, verwendet wird.

4. Kerzenlöscher nach einem der vorhergehenden Ansprüche
**dadurch gekennzeichnet,**
**dass** der Kolben (2) oder die Kolbeneinheit (308) mit einem axial magnetisierten Haftmagneten (5, 305) gekoppelt ist.

5. Kerzenlöscher nach einem der vorhergehenden Ansprüche
**dadurch gekennzeichnet**
**dass** dass durch den Eisenrückholer (6, 306) der Magnet (5, 305) und der Kolben (2) oder die Kolbeneinheit (308) im Zylinder (16, 316) bewegbar ist.

6. Kerzenlöscher nach einem der vorhergehenden Ansprüche
**dadurch gekennzeichnet**
**dass** der Eisenrückholer (6, 306) aus einem Ring besteht, der auf einem Kunststoffteil oder anderen nicht magnetischen Werkstoff sitzt.

7. Kerzenlöscher nach einem der vorhergehenden Ansprüche
**dadurch gekennzeichnet**
**dass** die Kolben-Magnet-Einheit mit einer Kolbenstange (8; 302) verbunden ist.

8. Kerzenlöscher nach einem der vorhergehenden Ansprüche
**dadurch gekennzeichnet**
**dass** auf der Kolbenstange (8; 302) eine Spannfeder (7, 307), sitzt.

9. Kerzenlöscher nach einem der vorhergehenden Ansprüche
**dadurch gekennzeichnet**
**dass** sich im Handstück (1, 301) ein axial in Richtung der Kobenbewegung verstellbarer einstellbarer Anschlag (9, 351) befindet.

10. Kerzenlöscher nach einem der vorhergehenden Ansprüche
**dadurch gekennzeichnet**
**dass** die Kolbenstange (302) einen Auslösenocken (351) besitzt, der gegen ein fest im Handstück (301) integriertes Schott (352) anschlägt und den Magneten (305) vom Eisenrückholer (306) ablöst.

11. Kerzenlöscher nach einem der vorhergehenden Ansprüche
**dadurch gekennzeichnet**
**dass** am Eisenrückholer (6; 306) ein Betätigungshebel (11; 311) befestigt ist.

12. Kerzenlöscher nach einem der vorhergehenden Ansprüche
**dadurch gekennzeichnet**
**dass** im Zylinder (16; 316) eine Rückhotfeder (10, 310) für die Kolben-Magnet-Rückholer-Einheit eingelegt ist, die den Eisenrückholer nach vorne zum Magneten bewegt

13. Kerzenlöscher nach einem der vorhergehenden Ansprüche,
**dadurch gekennzeichnet**
**dass** der Zylinder (16, 316) in einer Düse mündet.

14. Kerzenlöscher nach einem der vorhergehenden Ansprüche
**dadurch gekennzeichnet**
**dass** im Zylinder (16, 316) ein Dämpfungsring (13, 350) aus elastischem Material oder eine Dämpfungs- und Rückholfeder (19, 319) sitzt.

15. Kerzenlöscher nach einem der vorhergehenden Ansprüche
**dadurch gekennzeichnet**
**dass** der Magnet als Kolben (2) ausgebildet ist.

## Claims

1. Candle extinguisher
exhibiting an elongated basic body (1, 310) with an integrated cylinder (16, 316) in which a blast of air is produced with a piston (2) or a piston unit (308), the piston being cocked and released with an actuating lever (11, 311),
**characterised in that** the piston (2) is cocked against a spring (7, 307) by means of a magnet (5, 305) with an iron retractor (6, 306) to which an actuating lever (11, 311) is attached, and released abruptly by the magnet at a stop (9, 351) and hurled in the opposite direction.

2. Candle extinguisher according to claim 1,
**characterised in that** the cylinder (316) consists of a separate tube which is fitted into the basic body (310).

3. Candle extinguisher according to one of the preceding claims,
**characterised in that** in place of the piston (2) or the piston unit (308) a rubber or plastic moulding is used, also with sealing against the wall of the cylinder.

4. Candle extinguisher according to one of the preceding claims,
**characterised in that** the piston (2) or the piston unit (308) is coupled with an axially magnetised holding magnet (5, 305).

5. Candle extinguisher according to one of the preceding claims,
**characterised in that** the magnet (5, 305) and the piston (2) or the piston unit (308) can be moved in the cylinder (16, 316) by the iron retractor (6, 306).

6. Candle extinguisher according to one of the preceding claims,
**characterised in that** the iron retractor (6, 306) consists of a ring which is seated on a plastic part or other non-magnetic material.

7. Candle extinguisher according to one of the preceding claims,
**characterised in that** the piston and magnet unit is connected with a piston rod (8; 302).

8. Candle extinguisher according to one of the preceding claims,
**characterised in that** a tension spring (7, 307) is seated on the piston rod (8; 302).

9. Candle extinguisher according to one of the preceding claims,
**characterised in that** an adjustable stop (9, 351) which can be adjusted axially in the direction of movement of the piston is located in the handle (1, 301).

10. Candle extinguisher according to one of the preceding claims,
**characterised in that** the piston rod (302) has a release cam (351) which strikes against a bulkhead (352) integrated immovably in the handle (301) and detaches the magnet (305) from the iron retractor (306).

11. Candle extinguisher according to one of the preceding claims,
**characterised in that** an actuating lever (11; 311) is fastened to the iron retractor (6; 306).

12. Candle extinguisher according to one of the preceding claims,
**characterised in that** fitted in the cylinder (16; 316) there is a return spring (10, 310) for the piston and magnet and retractor unit which moves the iron retractor forwards to the magnet.

13. Candle extinguisher according to one of the preceding claims,
**characterised in that** the cylinder (16, 316) debouches in a nozzle.

14. Candle extinguisher according to one of the preceding claims,
**characterised in that** seated in the cylinder (16, 316) there is a damping ring (13, 350) made of elastic material or a damping and return spring (19, 319).

15. Candle extinguisher according to one of the preceding claims,
**characterised in that** the magnet is embodied as a piston (2).

## Revendications

1. Extincteur de bougies comportant un corps de base oblong (1, 310) avec un cylindre intégré (16, 316) dans lequel un coup de pression d'air est produit à l'aide d'un piston (2) ou d'une unité de piston (308), étant précisé que le piston est tendu et déclenché à l'aide d'un levier d'actionnement (11, 311),
**caractérisé en ce que** le piston (2) est tendu à l'encontre d'un ressort (7, 307) à l'aide d'un aimant (5, 305) avec un élément de rappel en fer (6, 306) sur lequel est installé un levier d'actionnement (11, 311), et est dégagé brusquement par l'aimant au niveau d'une butée (9, 351) et est projeté en sens inverse.

2. Extincteur de bougies selon la revendication 1, **caractérisé en ce que** le cylindre (316) se compose d'un tube séparé qui est inséré dans le corps de base (310).

3. Extincteur de bougies selon l'une des revendications précédentes, **caractérisé en ce qu'**à la place du piston (2) ou de l'unité de piston (308), on utilise un caoutchouc ou une pièce moulée en matière plastique, également avec une étanchéité par rapport à la paroi du cylindre.

4. Extincteur de bougies selon l'une des revendications précédentes, **caractérisé en ce que** le piston (2) ou l'unité de piston (308) est accouplé à un aimant de retenue (5, 305) magnétisé axialement.

5. Extincteur de bougies selon l'une des revendications précédentes, **caractérisé en ce que** grâce à l'élément de rappel en fer (6, 306), l'aimant (5, 305) et le piston (2) ou l'unité de piston (308) sont aptes à être déplacés dans le cylindre (16, 316).

6. Extincteur de bougies selon l'une des revendications précédentes, **caractérisé en ce que** l'élément de rappel (6, 306) se compose d'une bague qui est placée sur une pièce en matière plastique ou sur une autre matière non magnétique.

7. Extincteur de bougies selon l'une des revendications précédentes, **caractérisé en ce que** l'unité piston-aimant est reliée à une tige de piston (8 ; 302).

8. Extincteur de bougies selon l'une des revendications précédentes, **caractérisé en ce qu'**un ressort de tension (7, 307) est placé sur la tige de piston (8 ; 302).

9. Extincteur de bougies selon l'une des revendications précédentes, **caractérisé en ce qu'**une butée réglable (9, 351) apte à être déplacée axialement dans le sens du déplacement du piston se trouve dans la poignée (1, 301).

10. Extincteur de bougies selon l'une des revendications précédentes, **caractérisé en ce que** la tige de piston (302) comporte une saillie de déclenchement (351) qui bute contre une cloison étanche (352) intégrée solidement dans la poignée (301), et qui détache l'aimant (305) de l'élément de rappel en fer (306).

11. Extincteur de bougies selon l'une des revendications précédentes, **caractérisé en ce qu'**un levier d'actionnement (11 ; 311) est fixé à l'élément de rappel en fer (6 ; 306).

12. Extincteur de bougies selon l'une des revendications précédentes, **caractérisé en ce qu'**un ressort de rappel (10, 310) pour l'unité piston-aimant-élément de rappel est placé dans le cylindre (16 ; 316) et déplace l'élément de rappel vers l'avant en direction de l'aimant.

13. Extincteur de bougies selon l'une des revendications précédentes, **caractérisé en ce que** le cylindre (16, 316) débouche dans un éjecteur.

14. Extincteur de bougies selon l'une des revendications précédentes, **caractérisé en ce qu'**une bague d'amortissement (13, 350) en matériau élastique ou un ressort d'amortissement et de rappel (19, 319) est placé dans le cylindre (16, 316).

15. Extincteur de bougies selon l'une des revendications précédentes, **caractérisé en ce que** l'aimant est conçu comme un piston (2).
